# EUROPÄISCHE PATENTSCHRIFT

(11) **EP 0 560 956 B1**
(45) Veröffentlichungstag und Bekanntmachung des Hinweises auf die Patenterteilung: **11.06.1997**
(21) Anmeldenummer: 92919867.9
(22) Anmeldetag: 08.10.1992
(51) Int. Cl.: F01B 11/00, F01L 21/04

(54) **SCHWINGKOLBENMOTOR SOWIE ANLAGE MIT EINEM SCHWINGKOLBENMOTOR**
OSCILLATING PISTON MOTOR AND INSTALLATION WITH AN OSCILLATING PISTON MOTOR
MOTEUR A PISTON OSCILLANT ET INSTALLATION COMPRENANT UN MOTEUR A PISTON OSCILLANT

(30) Priorität: 08.10.1991 CH 2966/91
(43) Veröffentlichungstag der Anmeldung: 22.09.1993
(73) Patentinhaber: MÄCHLER, Josef, CH-3075 Rüfenacht (CH)
(72) Erfinder: MÄCHLER, Josef, CH-3075 Rüfenacht (CH)
(74) Vertreter: Tschudi, Lorenz
(86) Internationale Anmeldenummer: CH9200207
(87) Internationale Veröffentlichungsnummer: WO9307360

(56) Entgegenhaltungen:
- EP-A- 0 428 406
- CH-A- 133 560
- FR-A- 442 055
- FR-A- 2 441 748
- FR-A- 2 588 045

## Beschreibung

Die vorliegende Erfindung betrifft einen Schwingkolbenmotor mit einem Zylinder, beidseitig an diesen anschliessenden Zylinderköpfen und einem im Zylinder axial beweglich angeordneten, eine sich durch den einen Zylinderkopf erstreckende Kolbenstange aufweisenden Kolben, wobei im Kolben Dampfdurchtrittskanäle vorgesehen sind, sowie eine Anlage mit einem Schwingkolbenmotor.

Der thermische Wirkungsgrad von Wärmekraftanlagen ist noch heute ein Problem. Er liegt bei Verbrennungsmotoren und bei Turbinenanlagen nicht über 50%. In Dampfkraftwerken wird also weniger als 50% der eingebrachten Energie in elektrische Energie umgewandelt. Mehr als 50% dieser eingebrachten Energie verlässt die Anlage über den Kühlturm, also praktisch ungenutzt. Das ist sowohl von der Wirtschaftlichkeit wie von der Umweltbelastung her betrachtet bedenklich. Die Thermodynamik lehrt jedoch, dass der Wirkungsgrad der Carnot-Maschine der grösstmögliche sei.

Der Schluss, dass der thermische Wirkungsgrad des Carnot'schen Kreisprozess der Bestmögliche sei, ergibt sich aus der Feststellung dass die Entropie nicht abnehmen könne.

In der korrekten und vollständigen Fassung lautet die These Entropiezunahme:

"Die wahrscheinlichsten Vorgänge, die in einem isolierten System ablaufen sind jene, bei welchen die Entropie entweder zunimmt oder konstant bleibt."

Ist die nachstehend erläuterte Konstruktion als ein isoliertes System zu betrachten?

Bei den stofflichen Systemen, welche im Zusammenhang mit dem zweiten Hauptsatz betrachtet werden, wird vorausgesetzt, dass es sich um Vielteilchensysteme handelt, dessen Teile einen statistischen Aspekt haben. Man denke etwa an die Definition der Entropie s=klnW (k:Boltzmann-Konstante, W:thermische Zustandswahrscheinlichkeit). Das Prinzip der Entropiezunahme kann aus statistischen Betrachtungen an Vielteilchensystemen abgeleitet werden.

Bezüglich der nachstehend beschriebenen Konstruktion kann man davon ausgehen, dass der im Zylinder befindliche Dampf das Vielteilchensystem bildet. Der Kolben selbst ist nicht Teil des Vielteilchensystems, ihm fehlt der statistische Aspekt. Die Kolbengeschwindigkeit ist nach Betrag und Richtung bestimmt. In diesem Sinne bildet er ein eigenes System.

Nun wechselwirken aber die Dampfmoleküle mit diesem Kolben. Mit jedem Stoss eines Moleküls auf die bewegte Kolbenwand wird ein gewisser Betrag ihrer kinetischen und inneren potentiellen Energie auf den Kolben übertragen. Tauscht ein Vielteilchensystem mit einem andern System Energie aus ist es eben kein isoliertes System mehr, es ist dann ein Offenes.

Für offene Systeme lautet dann das Entropiezunahmeprinzip:

"Wenn ein System nicht isoliert ist, kann seine Entropie infolge der Wechselwirkung mit andern Systemen abnehmen, deren Entropie sich dann ebenfalls verändern muss. Die gesamten Aenderungen aller Entropien der am Prozess beteiligten Systeme muss jedoch S≥0 sein."

Expansionen in der Gasphase laufen allerdings auch in offenen Systemen bei konstanter oder zunehmender Entropie ab. In der Gasphase ist die Molekülbewegung immer isentrop. Deshalb gilt das Prinzip der Entropiezunahme auch für Verbrennungsmotoren, Gas- und Dampfturbinen.

Eine Ausnahme ergibt sich aber, wenn man in dem Bereich arbeitet wo die van der Vaals'schen Kräfte wirken, etwa in der Uebergangsphase des Nassdampf.

Die van der Waals'schen Kräfte bilden auch die Grundlage für die flüssige Phase. In dieser Phase sind die Moleküle, mittels Atombrücken, lose untereinander gebunden. Beim Wasser sind es, zum Beispiel, die Wasserstoffbrücken.

Durch diese Brückenbindungen werden die Moleküle auch polarisiert, das heisst ausgerichtet, was dann ein höherer Grad an Ordnung unter den Molekülen ergibt. Betrachtet man die Entropie als Grad der Unordnung unter den Molekülen, so bedeutet das für die flüssige Phase eine kleinere Entropie als in der Gasphase. Man kann das auch sehr gut aus dem Zustandsdiagramm für Dämpfe sehen.

Der Nassdampf ist die Uebergangsphase von der Gas- in die Flüssigphase, wo sich beim Kondensieren die Atombrücken einstellen.

Die Atombrücken stellen sich bei Molekülstössen ein, die ja elastisch sind. Der Stoss kann in zwei Phasen unterteilt werden, die Kompressions- und die Expansionsphase.

In der ersten Phase, der Kompressionsphase, geraten die Kraftfelder, welche Moleküle halt eben auch sind, ineinander. Die kinetische Energie wird in potentielle Energie umgewandelt. In der zweiten Phase, der Expansionsphase, bewegen sich dann die Moleküle wieder auseinander. Die potentielle Energie wird wieder in kinetische zurück verwandelt.

Diese kann allerdings nur zurückverwandelt werden, wenn keine erheblichen Bindungsenergien vorhanden sind.

Sind etwa die Atombrücken stärker als die potentielle, resp. die kinetische Energie, bleiben die Moleküle gebunden, die Brücke hat sich damit eingestellt, die Moleküle sind damit quasi kondensiert.

Bedenkt man nun, dass in der Gasphase die kinetische Energie ein Vielfaches der kinetischen Energie der Flüssigphase ist, so bedeutet also kondensieren den Molekülen kinetische Energie entziehen.

Entzieht man Dampfmolekülen kinetische Energie, in dem Bereich wo die van der Waals'schen Kräfte wirken, bilden sich Atombrücken. Damit werden die Dampfmoleküle geordnet was eine tiefere Entropie ergibt.

Im statistischen Mittel sind die van der Waals'schen Kräfte konstante Grössen. Entzieht man nun den Molekülen kinetische Energie, gewinnen die van der Waals'schen Kräfte an Einfluss, was dann zu einer stärkeren Polarisierung der Moleküle führt. Aus diesem Gund scheint es möglich, dass die Entspannung eines Nassdampf gegen einen Kolben eine abnehmende Entropie hat.

Polare Moleküle verhalten sich in dieser Phase also nicht im Sinne des Entropiezunahmeprinzips, das man auch in dem Sinne deuten kann, dass Moleküle nie von alleine von einem Zustand niederer Ordnung in einen Zustand höherer Ordnung übergehen würden. Polare Moleküle gehen aber offensichtlich bei abnehmendem Energieinhalt in einen Zustand höherer Ordnung über.

Betrachtet man die isentrope Entspannung eines Sattdampf im Mollierdiagramm, so stellt man fest, dass diese mit einer Teilkondensation verbunden ist. Verlustfrei betrachtet ist die Adiabate gleich der Isentropen. Die Entspannung des Gasanteils müsste also isentrop sein. Die Kondensation hat eindeutig eine abnehmende Entropie. Führt das im ganzen nicht zu einer abnehmenden Entropie?

Die Frage ist nun wie man den Dampfmolekülen die Energie entzieht?

Ebensogut wie durch Kühlung kann das durch Entspannen gegen einen Kolben erfolgen.

Will man obige Vermutung rechnerisch überprüfen so eignen sich die Methoden der kalorischen Thermodynamik kaum.

Hingegen bietet die kinetische Wärmetheorie diese Möglichkeit, wenn man von folgenden Annahmen ausgehen kann:
- Mit jedem Stoss wird an der bewegten Kolbenwand ein Teil der kinetischen und der inneren potentiellen Energie der Moleküle auf den Kolben übertragen.
   Multipliziert man die pro Stoss übertragene Energie mit der Anzahl Stösse die während der Entspannung stattfinden, so kommt man auf die Energieübertragung.
- Das Wechselwirken der Dampfmoleküle mit der bewegten Kolbenwand entspricht einem Spezialfall des elastischen Stoss, nämlich dem Stoss auf eine bewegte Wand.
- Es wechselwirken nur die Moleküle des Gasanteils mit der Kolbenwand.
- Die Wärme kann auf kinetische und innere potentielle Energie der Dampfmoleküle zurückgeführt werden.

Obige Vermutung, dass die Entspannung eines Nassdampf eine abnehmende Entropie haben könnte wird durch diese Berechnung bestätigt.

Bei einer Entspannung des Dampfes von 1:1000, also etwa von 10 bar auf 10 mbar, kann man fast die ganze Kondensationswärme auf den Kolben übertragen.

Das heisst anderseits, dass bei dieser Art Dampfentspannung der Kondensator überflüssig wird und man von der Umgebungstemperatur unabhängig würde. Damit kann dieser Energiewandlungsprozess auch auf niederem Temperaturniveau betrieben werden (CH. Kittel/H. Krömer, Physik der Wärme; Ewald Wicke, Einführung in die Physikalische Chemie; Leonhard Riedel, Physikalische Chemie; Alonso/Finn, Physik).

Die EP-A-0 428 406 zeigt einen Motor, bei welchem Durchtrittskanäle im Kolben vorgesehen sind. Eine Kolbenstange erstreckt sich durch den einen Zylinderkopf und ein Auslassrohr durch den anderen Zylinderkopf. Der Kolben gleitet auf dem mit dem Zylinderkopf verbundenen Auslassrohr.

Es ist eine Aufgabe der vorliegenden Erfindung, einen eingangs erwähnten Schwingkolbenmotor sowie eine Anlage mit einem Schwingkolbenmotor zu bauen, bei denen der Wirkungsgrad höher als bei den bisher realisierten Wärmekraftanlagen liegt.

Dies wird erfindungsgemäss beim Schwingkolbenmotor dadurch erzielt, dass der Kolben mit einem sich durch den anderen Zylinderkopf erstreckenden Dampfauslassrohr verbunden ist und der Kolben ein achsial zu diesem bewegliches Dampfauslassventil umfasst, wobei das Dampfauslassventil Flächen aufweist, die schräg zur Achse des Zylinders verlaufen, wobei die Flächen an ringförmigen Teilen des Dampfauslassventils um die Kolbenstange angeordnet sind. Bei der Anlage mit einem Schwingkolbenmotor wird dies erfindungsgemäss erzielt durch einen durch die Kolbenstange des Schwingkolbenmotors betätigten Lineargenerator, einen Prozessrechner zur Steuerung von mit Dampfeinlässen in den Zylinderköpfen verbundenen Steuerventilen, einen mit den Ventilen verbundenen Verdampfer sowie einen mit dem Phasentrenngefäss und dem Verdampfer verbundenen Mittel zum Halten des Unterdruckes im Phasentrenngefäss.

Bevorzugte Ausführungsformen der Erfindung ergeben sich aus den Merkmalen der abhängigen Patentansprüche.

Im folgenden wird anhand der beiliegenden Zeichnung ein Ausführungsbeispiel der Erfindung sowie dessen Verwendung näher beschrieben. Es zeigen:
- **Fig. 1**: einen Schnitt durch den Schwingkolbenmotor,
- **Fig. 2**: einen Schnitt durch einen Teil des Schwingkolbenmotors mit dem Kolben in der linken Endlage,
- **Fig. 3**: einen Schnitt durch einen Teil des Schwingkolbenmotors mit dem sich nach rechts bewegenden Kolben,
- **Fig. 4**: einen Schnitt durch einen Teil des Schwingkolbenmotors mit dem Kolben in einer rechten Lage,
- **Fig. 5**: einen Schnitt durch einen Teil des Schwingkolbens mit dem Kolben in der rechten Endlage,
- **Fig. 6**: einen Schnitt gemäss Linie VI-VI der Fig. 1,
- **Fig. 7**: einen Schnitt gemäss Linie VII-VII der Fig. 1,
- **Fig. 8**: ein Blockschaltbild der gesamten Schwingkolbenanlage.

Der Schwingkolbenmotor 1 gemäss Fig. 1 umfasst einen Zylinder 2, an dessen beiden Enden je ein Zylinderkopf 3, 4 zur Aufnahme u.a. von Ventilen angeflanscht und mit Dichtungen 5 und 6 gegenüber dem Zylinder 2 abgedichtet ist. Der Schwingkolbenmotor ist mittels Stossdämpfer 7 und 8 auf einer Unterlage montiert. In den Zylinderköpfen 3 und 4 ist eine erste Dampfeinlassöffnung 9 und eine zweite Dampfeinlassöffnung 10 vorgesehen. In ringförmigen Ausnehmungen 11 und 12 ist je ein ebenfalls ringförmiges Dampfeinlassventil 13 und 14 angeordnet. Die Dampfeinlassventile 13, 14 sind gegen den Druck einer Feder 15 und 16 gegenüber der Aussenwände 17 und 18 der Zylinderköpfe 3 und 4 verschiebbar. Die Federn 15 und 16 liegen an Flächen 19 und 20 eines ringförmigen Kanales 21 und 22 der Dampfeinlassventile 13 und 14 an. Die Dampfeinlassventile 13 und 14 sind je mit einem ringförmigen Dämpfungselement 23 und 24 versehen. Die Dampfeinlassventile 13 und 14 weisen je einen in Richtung des Zylinderraumes 25 gerichteten Ansatz 26 und 27 auf, in welchen Ansätzen eine ringförmige Nut 28 und 29 eingelassen ist. Die Dampfeinlassventile 13 und 14 liegen an ihrem äusseren Umfang in der in Fig. 1 gezeigten geschlossenen Stellung an ringförmigen Anschlägen 30 und 31 an, wobei diese Anschläge 30 und 31 durch Federn 32 und 33 belastet sind. An die Zylinderköpfe 3 und 4 schliesst sich je ein ringförmiges Zwischenstück 34 und 35 mit einer im Querschnitt dreieckförmigen Ringnut 36 und 37 an. Am äusseren Rand der Zwischenstücke 34 und 35 ist je ein ringförmiges dämpfendes Glied 38 und 39 vorgesehen.

Im Zylinder 2 ist der mit einer Kolbenstange 40 und einem Dampfauslassrohr 41 verbundene Kolben 42 axial verschiebbar angeordnet. Der Kolben 42 ist mit einem Dichtungsring 43 gegenüber der Zylinderwand 44 abgedichtet. Die Kolbenstange 40 ist in einem Axiallager 45 mit Abdichtungen 46 und 47 geführt. Das Dampfauslassrohr 41 ist in einem Axiallager 48 mit Dichtungen 49 und 50 geführt. Das Dampfauslassrohr 41 weist mehrere im Querschnitt dreieckförmige Rippen 92 auf, die auf der linken Seite gemäss Fig. 1 eine etwa senkrecht zur Zylinderachse und auf der rechten Seite gemäss Fig. 1 eine schräg zur Zylinderachse verlaufende Flanke 93, 94 aufweisen. Dies hindert das durch das Dampfauslassrohr ausfliessende Kondensat am Rückfluss. Der Kolben 42 ist mit gekrümmten Dampfdurchtrittskanälen 51 und 52 versehen, an deren Ende mit dem Dampfauslassrohr 41 verbundene Rippen 87 angeordnet sind. Ein Teil 112 zwischen den Dampfauslasskanälen 51, 52 ist an seinem Ende spitz zulaufend ausgebildet. In einer ringförmigen Oeffnung 53 des Kolbens 42 ist ein ebenfalls ringförmiges Dampfauslassventil 54 angeordnet. Das Dampfauslassventil 54 ist an seinen beiden äusseren Enden mit einem ringförmigen, im Querschnitt etwa dreieckförmigen Teil 55 und 56 versehen und mit zylinderförmigen Teilen, welche die Teile 55 und 56 verbinden, in Lagerbüchsen 59 und 97 geführt. Die ringförmigen Teile 55 und 56 sind je in einer ringförmigen Steuernase 57 und 58 fortgesetzt. Am äusseren Umfang des Kolbens 42 ist ein, mit einer Feder 60 belastetes Kondensatventil 61 angeordnet. Das Dampfauslassventil 54 ist bezüglich des Kolbens 42 axial beweglich angeordnet. Die Steuernasen 57 und 58 passen mit ihren Enden 62 und 63 in entsprechend geformte Ausnehmungen 64 und 65 der Dämpfungselemente 23 und 24. Die Flächen 90, 91 des ringförmigen Teils 55, 56 des Dampfauslassventils 54 verlaufen schräg zur Achse des Zylinders 2.

Anhand der Fig. 2 - 5 wird im folgenden der Funktionsablauf des Schwingkolbenmotors in den einzelnen Phasen beschrieben. Durch den Dampfeinlass 9 strömt Dampf in die ringförmige Ausnehmung 11 und durch den ringförmigen Kanal 21 in den Raum 66 und zwischen Absätzen 67 und 68 des Zwischenstückes 34 und der ringförmigen Steuernase 57 hindurch in den Raum zwischen Zwischenstück 34 und den ringförmigen Teil 55 des Dampfeinlassventiles 54. Das Dampfauslassventil 54 wird mit dem ringförmigen Teil 55 gegen die linke Aussenwand 69 des Kolbens 42 nach rechts gemäss Fig. 1 verschoben. In dieser Position wird das Dampfeinlassventil 13 mit der ringförmigen Steuernase 57 gegen den Druck der Feder 15 nach links gedrückt. Das Ende 62 der Steuernase 57 liegt dabei in der ringförmigen Ausnehmung 64 des Dämpfungselementes 23 an.

In der Phase gemäss Fig. 3 dehnt sich der Dampf aus, und der Kolben 42 bewegt sich weiter nach rechts. Das Dampfeinlassventil 13 ist in Schliessposition gegangen, wobei der ringförmige Ansatz 26 dichtend zwischen die Ansätze 67 und 68 des Zwischenstückes 34 zu liegen kommt. Das Einströmen des im Verdampfer erzeugten Sattdampfes erfolgt lediglich auf einem sehr kurzen Abschnitt von beispielsweise 2 ‰ des Kolbenhubes. Der Kolben wird weg vom Zwischenstück 34 des Zylinderkopfes 3 nach rechts auf eine Geschwindigkeit von ca. 30 - 100 m/sek beschleunigt. Das Dampfeinlassventil 13 wird, bedingt durch das Druckgefälle und die Kraft der Schliessfeder 15 geschlossen. Mit der Kolbenstange 40 wird die Kraft auf einen Lineargenerator übertragen, wodurch der Kolben 42 wieder verzögert wird. Das Dampfauslassventil 54 ist auf der gemäss den Fig. 1 - 5 rechten Seite mit dem ringförmigen Teil 56 geöffnet, wodurch der im Zylinderraum 25 befindliche Dampf zwischen dem ringförmigen Teil 56 und der rechten Wand 70 des Kolbens 42 durch den Kanals 51 in das Dampfauslassrohr 41 strömen kann. Wird Sattdampf eingespiesen, so kann angenommen werden, dass ein Teil des Dampfes an der Kolbenfläche kondensiert. Die Kolbenflächen 70 sind konisch ausgebildet, wodurch allenfalls ausfallendes Kondensat durch die Beschleunigungskräfte in das Dampfauslassrohr 41 gefördert wird. Das Kondensat wird über das Rückschlagventil 60, 61 auf die gegenüberliegende Seite gefördert und von dort ebenfalls infolge der Beschleunigungskräfte in das Dampfauslassrohr 41 gefördert. Durch das Dampfauslassrohr wird der entspannte Nassdampf in den Phasenseparator, wo die flüssige Phase und die Gasphase getrennt werden, gefördert.

In der Phase des Funktionsablaufes gemäss Fig. 4 ist das Dampfauslassventil 54 auf der rechten Seite gemäss Fig. 4 geschlossen. Mit der ringförmigen Steuernase 58 wird der ringförmige Ansatz 27 des Dampfeinlassventiles abgehoben. Der in dem Raum zwischen rechter Aussenwand gemäss Fig. 4 des ringförmigen Teils 56 des Dampfauslassventiles 54 und der Aussenwand des Zwischenstückes 34 des Zylinderkopfes 4 eingeschlossene Restdampf wird verdichtet.

Die Flächen 90, 91, 102, 103, 104, 105, 106, 107 des ringförmigen Teils 55, 56 des Dampfauslassventils 54 verlaufen schräg zur Achse des Zylinders 2 und zwar sowohl diejenigen benachbart der zylinderförmigen Verbindungsteile 95, 96 als auch diejenigen benachbart den Steuernasen 57 und 58. Die Aussenflächen des Ventils 54 verlaufen vorzugsweise symmetrisch zu den Steuernasen 57, 58. Die den ringförmigen Teilen 55, 56 des Ventils 54 gegenüberliegenden Flächen 108, 109, 110, 111 des Kolbens verlaufen ebenfalls schräg zur Achse des Zylinders 2 und passen genau auf die entsprechenden Flächen 90, 91, 102, 103, 104, 105, 106, 107 der ringförmigen Teile des Ventils.

In der Phase gemäss Fig. 5 befindet sich der Kolben 42 in der rechten Endlage. Mit der ringförmigen Steuernase 58 des Dampfauslassventils 54 wird das Dampfeinlassventil 14 gegen den Druck der Feder 16 von den Ansätzen 70 und 71 des Zwischenstückes 35 des Zylinderkopfes 4 abgehoben. Vom Verdampfer strömt Hochdruckdampf durch den Dampfeinlass 10 in den Raum zwischen dem ringförmigen Teil 56 des Kolbens 42 und dem Zwischenstück 35 des Zylinderkopfes 4 ein.

Beim erfindungsgemässen Schwingkolbenmotor wird ein Nassdampf gegen einen Kolben entspannt.

Fig. 6 zeigt einen Schnitt gemäss Linie VI-VI der Fig. 1.

Fig. 7 zeigt einen Schnitt gemäss Linie VII-VII der Fig. 1.

Fig. 8 zeigt in schematischer Weise die Gesamtanlage mit dem Schwingkolbenmotor. Mit dem Schwingkolbenmotor 1 wird ein Lineargenerator 72 angetrieben, der zum Start des Schwingkolbenmotors auf Motorbetrieb umgeschaltet wird. Ueber einen Prozessrechner 73 werden Ventile 74 und 75, die zu den Dampfeinlässen 9 und 10 führen, betätigt. Im weiteren werden durch den Prozessrechner Messdaten eines an der Zylinderwand 44 angeordneten Hall-Generators 76 zur Messung der Axialbewegung des Kolbens 42 erfasst. Zu diesem Zweck ist in der Aussenwand des Kolbens 42 ein Magnet 77 angeordnet. Von einem Verdampfer 78 wird über eine Leitung 79 den Ventilen 74 und 75 Sattdampf zugeführt. Das Dampfauslassrohr 41 des Schwingkolbenmotors ist über einen Faltenbalg 80 mit einem Phasentrenngefäss 81 verbunden. Ueber eine Restgasverdichtungsvorrichtung mit Rückkühlung 82 wird das Restgas über Leitung 84 dem Verdampfer 78 zugeführt. Das Phasentrenngefäss ist über eine Kondensatpumpe 85 mit der Restgasverdichtungsvorrichtung 82 über eine Leitung 86 verbunden. Im Verdampfer 78 ist eine Spirale 98 angeordnet, die einen Wärmeaustauscher symbolisiert, mit dem die notwendige Wärme, das könnte zum Beispiel Abwärme aus industriellen Anlagen sein, in das System eingebracht wird, die dann mit dem Schwingkolbenmotor in mechanische, resp. elektrische Energie umgewandelt werden soll. Die Wärme kann aus irgendwelchen Wärmequellen stammen und mittels Dampf, Abluft oder anderen Wärmeträgern zum Wärmeaustauscher gebracht werden. Im Wärmeaustauscher wird diese dann auf das Kreisprozessmedium übertragen und damit Dampf erzeugt.

Vom Lineargenerator führen elektrische Leitungen 99, 100, 101 zum Verbraucher.

Falls anstelle des linearen Generators 72 ein Motor eingesetzt wird oder der lineare Generator als Motor betrieben wird, so kann die beschriebene Anlage mit einem Schwingkolbenmotor auch als Kältemaschine betrieben werden.

Der Schwingkolbenmotor könnte auch als Kondensationsmotor bezeichnet werden.

## Patentansprüche

1. Schwingkolbenmotor mit einem Zylinder (2), beidseitig an diesen anschliessenden Zylinderköpfen (3, 4) und einem im Zylinder axial beweglich angeordneten, eine sich durch den einen Zylinderkopf (4) erstreckende Kolbenstange (40) aufweisenden Kolben (42), wobei im Kolben Dampfdurchtrittskanäle (51, 52) vorgesehen sind, dadurch gekennzeichnet, dass der Kolben (42) mit einem sich durch den andern Zylinderkopf (3) erstreckenden Dampfauslassrohr (41) verbunden ist, wobei der Kolben (42) ein axial zu diesem bewegliches Dampfauslassventil (54) umfasst und das Dampfauslassventil (54) Flächen (90, 91, 102, 103, 104, 105, 106, 107) aufweist, die schräg zur Achse des Zylinders verlaufen, wobei die Flächen (90, 91, 102, 103, 104, 105, 106, 107) an ringförmigen Teilen (55, 56) des Dampfauslassventils (54) um die Kolbenstange angeordnet sind.

2. Schwingkolbenmotor nach Patentanspruch 1, dadurch gekennzeichnet, dass der Kolben (42) mit schrägen Flächen (108, 109, 110, 111) versehen ist, die parallel zu den Flächen (90, 91, 102, 103, 104, 105, 106, 107) des Dampfauslassventils (54) verlaufen.

3. Schwingkolbenmotor nach einem der vorangehenden Patentansprüche, dadurch gekennzeichnet, dass die Dampfdurchtrittskanäle (51, 52) gekrümmt ausgebildet sind.

4. Schwingkolbenmotor nach einem der vorangehenden Patentansprüche, dadurch gekennzeichnet, dass der Kolben (42) beidseitig mit parallel zur Achse des Zylinders verlaufenden ringförmigen Steuernasen (57, 58) versehen ist.

5. Schwingkolbenmotor nach einem der vorangehenden Patentansprüche, dadurch gekennzeichnet, dass die Zylinderköpfe (3, 4) auf der dem Kolben (42) zugewandten Seite mit Zwischenstücken (34, 35) versehen sind.

6. Schwingkolbenmotor nach Patentanspruch 5, dadurch gekennzeichnet, dass die Zwischenstücke (34, 35) auf ihrer dem Kolben (42) zugewandten Seite mit schräg zur Zylinderachse verlaufenden Flächen (36, 37) versehen sind.

7. Schwingkolbenmotor nach Patentanspruch 5 oder 6, dadurch gekennzeichnet, dass in den beiden Zylinderköpfen (3, 4) je ein Dampfeinlassventil (13, 14) angeordnet ist, welches mit einer ringförmigen Oeffnung in den Zwischenstücken (34, 35) zusammenwirkt.

8. Schwingkolbenmotor nach Patentanspruch 7, dadurch gekennzeichnet, dass die Dampfeinlassventile (13, 14) je mit einer ringförmigen Nut (28, 29) versehen sind, welche passgenau zu den ringförmigen Steuernasen (57, 58) ausgebildet ist.

9. Schwingkolbenmotor nach einem der vorangehenden Patentansprüche, gekennzeichnet durch ein am äusseren Umfang des Kolben (42) angeordnetes Kondensatventil (61).

10. Schwingkolbenmotor nach Patentanspruch 9, dadurch gekennzeichnet, dass das Kondensatventil (61) eine in einer Lagerbüchse (59) angeordnete, mit einer Feder (60) belastete Kugel (61) umfasst.

11. Schwingkolbenmotor nach einem der vorangehenden Patentansprüche, gekennzeichnet durch einen in der Kolbenaussenwand angeordneten Magneten (77) und einen an der Zylinderaussenwand (44) angeordneten Sensor (76).

12. Schwingkolbenmotor nach Patentanspruch 11, dadurch gekennzeichnet, dass der Sensor (76) als Hall-Generator ausgebildet ist.

13. Anlage mit einem Schwingkolbenmotor nach einem der vorangehenden Patentansprüche, gekennzeichnet durch einen durch die Kolbenstange (40) des Schwingkolbenmotors (1) betätigten Lineargenerator (72), einen Prozessrechner (73) zur Steuerung von mit Dampfeinlässen (9, 10) in den Zylinderköpfen (3, 4) verbundenen Steuerventilen (74, 75), einen mit den Ventilen (74, 75) verbundenen Verdampfer (78) sowie einen mit dem Phasentrenngefäss und dem Verdampfer verbundenen Mittel (82) zum Halten des Unterdruckes im Phasentrenngefäss (81).

14. Anlage nach Patentanspruch 13, dadurch gekennzeichnet, dass das Mittel als Kondensator ausgebildet ist.

15. Anlage nach Patentanspruch 13, dadurch gekennzeichnet, dass das Mittel als Vakuumpumpe ausgebildet ist.

16. Anlage nach Patentanspruch 13, dadurch gekennzeichnet, dass das Mittel als mehrstufiger Restgasverdichter (82) ausgebildet ist.

## Claims

1. Reciprocating engine having a cylinder (2), cylinder heads (3, 4) joined thereto on both sides, and a piston (42) disposed axially movably in the cylinder, having a piston rod (40) extending through the one cylinder head (4), steam passage ducts (51, 52) being provided in the piston, characterized in that the piston (42) is connected to a steam outlet pipe (41) extending through the other cylinder head (3), the piston comprising a steam outlet valve (54) movable axially thereto and the steam outlet valve (54) having surfaces (90, 91, 102, 103, 104, 105, 106, 107) which run at an angle to the axis of the cylinder, the surfaces (90, 91, 102, 103, 104, 105, 106, 107) being disposed around the piston rod on annular parts (55, 56) of the steam outlet valve (54).

2. Reciprocating engine according to claim 1, characterized in that the piston (42) is provided with oblique surfaces (108, 109, 110, 111), which run parallel to the surfaces (90, 91, 102, 103, 104, 105, 106, 107) of the steam outlet valve (54).

3. Reciprocating engine according to one of the preceding claims, characterized in that the steam passage ducts (51, 52) are formed bent.

4. Reciprocating engine according to one of the preceding claims, characterized in that the piston (42) is provided on both sides with annular control noses (57, 58) running parallel to the axis of the cylinder.

5. Reciprocating engine according to one of the preceding claims, characterized in that the cylinder heads (3, 4) are provided with interim pieces (34, 35) on the side facing the piston (42).

6. Reciprocating engine according to claim 5, characterized in that the interim pieces (34, 35) are provided on their side facing the piston (42) with surfaces running at an angle to the cylinder axis.

7. Reciprocating engine according to claim 5 or 6, characterized in that in each of the two cylinder heads (3, 4) a steam intake valve (13, 14) is disposed, which co-operates with an annular opening in the interim pieces (34, 35).

8. Reciprocating engine according to claim 7, characterized in that the steam intake valves (13, 14) are each provided with an annular groove (28, 29) which is formed exactly fitting to the annular control noses (57, 58).

9. Reciprocating engine according to one of the preceding claims, characterized by a condensate valve (61) disposed on the outer perimeter of the piston (42).

10. Reciprocating engine according to claim 9, characterized in that the condensate valve (61) comprises a ball (61) disposed in a bearing bush (59), loaded with a spring (60).

11. Reciprocating engine according to one of the preceding claims, characterized by a magnet (77) disposed in the piston outside wall and a sensor (76) disposed on the cylinder outside wall (44).

12. Reciprocating engine according to claim 11, characterized in that the sensor (76) is formed as a Hall generator.

13. Installation having a reciprocating engine according to one of the preceding claims, characterized by a linear generator (72) actuated by the piston rod (40) of the reciprocating engine (1), a process computer (73) for controlling control valves (74, 75) connected to steam intakes (9, 10) in the cylinder heads (3, 4), an evaporator (78) connected to the valves (74, 75), as well as a means (82) connected to the phase-separation vessel and the evaporator for holding the negative pressure in the phase-separation vessel (81).

14. Installation according to claim 13, characterized in that the means is formed as a condenser.

15. Installation according to claim 13, characterized in that the means is formed as a vacuum pump.

16. Installation according to claim 13, characterized in that the means is formed as a multistage residual gas condenser (82).

## Revendications

1. Moteur à piston oscillant comprenant un cylindre (2), des têtes de cylindre (3, 4) accolées de chaque côté du cylindre et un piston (42) mobile axialement dans le cylindre et présentant une tige de piston (40) s'étendant à travers une des têtes de cylindre (4), des canaux de passage de vapeur (51, 52) étant prévus dans le piston, caractérisé en ce que le piston (42) est relié avec un tube d'évacuation de vapeur (41) s'étendant à travers l'autre tête de cylindre (3), le piston (42) comprenant une soupape d'évacuation de vapeur (54) mobile axialement par rapport à celui-ci, la soupape d'évacuation de vapeur (54) comprenant des surfaces (90, 91, 102, 103, 104, 105, 106, 107) obliques par rapport à l'axe du cylindre, lesdites surfaces (90, 91, 102, 103, 104, 105, 106, 107) étant placées sur des portions annulaires (55, 56) de la soupape d'évacuation de vapeur (54) et autour de la tige de piston.

2. Moteur à piston oscillant selon la revendication 1, caractérisé en ce que le piston (42) est muni de surfaces obliques (108, 109, 110, 111) parallèles aux surfaces (90, 91, 102, 103, 104, 105, 106, 107) de la soupape d'évacuation (54).

3. Moteur à piston oscillant selon l'une des revendications précédentes, caractérisé en ce que les canaux de passage de vapeur (51, 52) sont incurvés.

4. Moteur à piston oscillant selon l'une des revendications précédentes, caractérisé en ce que le piston (42) est muni de chaque côté de saillies de commande annulaires (57, 58) parallèles à l'axe du cylindre.

5. Moteur à piston oscillant selon l'une des revendications précédentes, caractérisé en ce que les têtes de cylindre (3, 4) sont munies de pièces intercalaires (34, 35) sur leur face proche du cylindre (42).

6. Moteur à piston oscillant selon la revendication 5, caractérisé en ce que les pièces intercalaires (34, 35) sont munies sur leur face proche du piston (42) de surfaces (36, 37) obliques par rapport à l'axe du cylindre.

7. Moteur à piston oscillant selon la revendication 5 ou 6, caractérisé en ce qu'une soupape d'admission de vapeur (13, 14) est disposée dans chaque tête de cylindre (3, 4), lesdites soupapes d'admission de vapeur collaborant avec des ouvertures annulaires dans les pièces intercalaires (34, 35).

8. Moteur à piston oscillant selon la revendication 7, caractérisé en ce que les soupapes d'admission de vapeur (13, 14) sont chacune munies d'une rainure annulaire (28, 29) de forme correspondant exactement aux saillies de commande annulaires (58, 59).

9. Moteur à piston oscillant selon l'une des revendications précédentes, caractérisé par une soupape de condensation (61) disposée sur la périphérie externe du piston (42).

10. Moteur à piston oscillant selon la revendication 9, caractérisé en ce que la soupape de condensation (61) comprend une bille (61) logée dans une douille (59) et actionnée par un ressort (60).

11. Moteur à piston oscillant selon l'une des revendications précédentes, caractérisé par un aimant (77) placé dans la paroi externe du piston et par un capteur (76) dans la paroi externe du cylindre (44).

12. Moteur à piston oscillant selon la revendication 11, caractérisé en ce que le capteur (76) est constitué par un générateur de Hall.

13. Installation comprenant un piston oscillant selon l'une des revendications précédentes, caractérisé par une génératrice linéaire (72) actionnée par la tige de piston (40) du moteur à piston oscillant (1), par un calculateur de processus (73) permettant de commander des soupapes de commande (74, 75) liées à des admissions de vapeur (9, 10) dans les têtes de cylindre (3, 4), par un évaporateur (78) relié aux soupapes (74, 75) ainsi que par un moyen (82) lié au récipient de séparation de phase et à l'évaporateur pour maintenir une dépression dans le récipient de séparation de phase (81).

14. Installation selon la revendication 13, caractérisée en ce que ledit moyen est constitué par un condensateur.

15. Installation selon la revendication 13, caractérisée en ce que ledit moyen est constitué par une pompe à vide.

16. Installation selon la revendication 13, caractérisée en ce que ledit moyen est constitué par un compresseur de gaz résiduel (82) à plusieurs étages
